# EUROPÄISCHE PATENTSCHRIFT

(11) **EP 0 765 272 B1**
(45) Veröffentlichungstag und Bekanntmachung des Hinweises auf die Patenterteilung: **12.05.1999**
(21) Anmeldenummer: 95943146.1
(22) Anmeldetag: 07.07.1995
(51) Int. Cl.: B65B 9/02

(54) **VERFAHREN ZUM AUFBRINGEN VON KARTEN AUF EINEN TRÄGER UND VORRICHTUNG ZUR DURCHFÜHRUNG DIESES VERFAHRENS**
METHOD OF PLACING CARDS ON A CARRIER AND DEVICE FOR CARRYING OUT THIS METHOD
PROCEDE POUR DISPOSER DES CARTES SUR UN SUPPORT ET DISPOSITIF POUR LA MISE EN UVRE DE CE PROCEDE

(30) Priorität: 09.07.1994 DE 4424286
(43) Veröffentlichungstag der Anmeldung: 02.04.1997
(73) Patentinhaber: MULTICARD AG, 8304 Wallisellen (CH)
(72) Erfinder: VOGT, Werner, CH-5453 Remetschwil (CH); AVANZINI, Marco, CH-8355 Aadorf (CH); SPINNER, Heinz, CH-8634 Hombrechtikon (DE)
(74) Vertreter: Otte, Peter, Dipl.-Ing.
(86) Internationale Anmeldenummer: EP9502653
(87) Internationale Veröffentlichungsnummer: WO9601763

(56) Entgegenhaltungen:
- EP-A- 0 328 245
- EP-A- 0 494 080
- DE-A- 3 305 817
- FR-A- 2 502 114
- US-A- 4 841 712

## Beschreibung

Die Erfindung betrifft ein Verfahren zum Aufbringen von Karten, insbesondere von Kredit-, Ausweis-, Mitgliedskarten u.dgl. auf einen Träger nach dem Oberbegriff des Anspruchs 1.

Um Karten, beispielsweise Kredit-, Ausweis-, Mitgliedskarten o. dgl. an Kartenempfänger, Kunden etc. zu versenden, ist es seit längerem bekannt, die Karte auf einem Träger, beispielsweise einem Papierbogen, der das Anschreiben an den Kunden trägt, lösbar zu befestigen. Diese Befestigung wird durch Einbringen der Karte in Schlitze, welche im Papier parallel zu den Begrenzungskanten der Karte vorgesehen sind, bewerkstelligt.

Nachteilig bei dieser Art der Kartenbefestigung ist, daß die Karte in verhältnismäßig aufwendiger und umständlicher Weise in die im Papier vorgesehenen Aufnahmeschlitze eingebracht werden muß. Darüber hinaus besteht die Gefahr, daß die in die Schlitze eingebrachte Karte beim Falten des Papierbogens und beim Kuvertieren wieder aus den Schlitzen herausfällt. Hierdurch kann insbesondere beim automatischen Falten und Kuvertieren der Bögen ein Stau oder Stillstand entstehen. Schließlich kann die Karte auch beim Entnehmen des gefalteten Briefbogens aus dem Kuvert leicht aus den vorgesehenen Aufnahmeschlitzen herausfallen und dabei gewissermaßen dem Adressaten förmlich entgegenfallen.

Eine andere Befestigungsart von Karten auf einem Träger besteht darin, die Karten auf dem Träger aufzukleben. Dies hat jedoch den Nachteil, daß bei der Entnahme der Karte von dem Träger der Träger leicht zerstört wird.

Aus der EP-A-0 494 080 ist ferner ein Verfahren zur Herstellung einer Kartentasche bekannt, in die vorzugsweise medizinische Geräte eingeschlossen werden. Bei diesen Kartentaschen steht wenigstens ein oberer, das eingeschlossene Objekt überdeckender Teil der Kartentasche an wenigstens einer seiner Seiten so über seine Verbindung mit dem Träger über, daß er zur Freigabe des eingeschlossenen Objekts abgezogen werden kann.

Aus der EP-A-0 328 245 ist darüber hinaus ein Verfahren bekannt, bei dem Lebensmittel in eine auf einem Träger angeordnete Tasche eingeschlossen werden.

Problematisch bei den beiden letztgenannten Verfahren ist die präzise und schnelle Plazierung des Gegenstands auf dem Träger, so daß er auf optimale Weise in die herzustellende Tasche eingeschlossen werden kann.

Aufgabe der Erfindung ist es, ein Verfahren und eine Vorrichtung zum Aufbringen von Karten auf einen Träger der gattungsgemäßen Art derart weiterzubilden, daß die Karten auf einfache Weise schnell auf dem Träger, beispielsweise einem Papierbogen, derart lösbar befestigt werden können, daß sich die Karten beim Falten und beim Kuvertieren des Bogens und schließlich auch beim Entnehmen des gefalteten Bogens aus einen Briefumschlag nicht von dem Bogen lösen können. Hierdurch werden auch Staus bei einem kontinuierlichen, automatischen Falten und Kuvertieren vermieden. Außerdem soll die Karte leicht von dem Träger gelöst und weggenommen werden können, ohne daß dabei der Träger zerstört wird.

Die Aufgabe wird bei einem Verfahren zum Aufbringen von Karten auf einen Träger der eingangs beschriebenen Art durch die Merkmale des Patentanspruchs 1 gelöst.

Die Herstellung einer Bahn von hintereinanderliegenden, jeweils in eine Kartentasche eingeschlossenen Karten einer Kartentaschenbahn und das anschließende Verbinden jeweils einer Kartentasche der Kartentaschenbahn mit dem Träger hat den besonders großen Vorteil, daß die Karten schnell auf dem Träger befestigt werden können.

Vorteilhafte Ausgestaltungen das Verfahrens sind Gegenstand der Unteransprüche 2 bis 12.

Die Erfindung betrifft ferner eine Vorrichtung zum Aufbringen von Karten auf einen Träger nach dem Oberbegriff des Patentanspruchs 13.

Diesbezüglich liegt ihr die Aufgabe zugrunde, eine Vorrichtung zu vermitteln, welche auf schnelle und einfache Weise das Aufbringen und lösbare Befestigen wenigstens einer Karte auf einem Träger in ästhetisch ansprechender Weise derart ermöglicht, daß die Karte ohne Zerstörung des Trägers wieder von diesem wegnehmbar ist.

Diese Aufgabe wird durch eine Vorrichtung mit den Merkmalen des Patentanspruchs 13 gelöst.

Weitere vorteilhafte Ausgestaltungen der Vorrichtung sind Gegenstand der Unteransprüche 14 bis 19.

Die nachfolgende Beschreibung eines Verfahrens und einer Vorrichtung zum Aufbringen Karten auf einen Träger dient im Zusammenhang mit beiliegender Zeichnung der näheren Erläuterung der Erfindung. Es zeigen:
- Fig. 1: schematisch eine Vorrichtung zum Aufbringen von Karten auf einen Träger;
- Fig. 2: schematisch die Verbindung zweier Endlosfolienbahnen unter Einschluß einer Karte durch jeweils zwischen den Karten angeordnete Verbindungspunkte;
- Fig. 3: schematisch eine geschnittene Ansicht einer auf dem Träger mittels einer Kartentasche aufgebrachten Karte.

Das Verfahren zum Aufbringen von Karten auf einen Träger, beispielsweise Papier, läßt sich am besten in Verbindung mit einer Ausführungsform der Vorrichtung zur Durchführung dieses Verfahrens, wie sie schematisch in Fig. 1 dargestellt ist, verdeutlichen.

Wie in Fig. 1 dargestellt, umfaßt eine Vorrichtung 1 zur Durchführung des Verfahrens zum Aufbringen von Karten auf einen Träger Umlenkrollen 4, 5, 6, 7, über die eine erste und eine zweite Endlosfolienbahn 2, 3 geführt sind. Die beiden Endlosfolienbahnen 2, 3 werden vermittels der Umlenkrollen 5 an einer Stelle 8 zusammengeführt, an der eine erste Verbindungseinrichtung 10, beispielsweise eine Schweiß- oder Klebeeinrichtung, zur Verbindung der beiden Endlosfolienbahnen 2, 3 miteinander angeordnet ist.

Wie in Fig. 2 dargestellt, werden die beiden Endlosfolienbahnen 2, 3 von der ersten Verbindungseinrichtung 10 durch zwei Verbindungspunkte 15, welche von den beiden Rändern der Endlosbahnen 2,3 einen einstellbaren, auf eine Kartenbreite anpaßbaren Abstand aufweisen, miteinander verbunden. Dieser Abstand ist so bemessen, daß eine zwischen den Rändern der Endlosfolienbahnen mittig angeordnete Karte 12 mit einer ihrer Kanten parallel zu den beiden Verbindungspunkten 15 zur Anlage kommen kann.

Nachdem die Verbindung der beiden Endlosfolienbahnen 2, 3 in der beschriebenen Weise hergestellt wurde, wird von einer Kartenzuführeinrichtung 11, die beispielsweise mittig zwischen den Umlenkrollen 4, 6 und 5 angeordnet ist, eine Karte 12 an die Stelle 8 zugeführt. Wie in Fig. 1 dargestellt, kann die Karte 12 beispielsweise im freien Fall zwischen die beiden Endlosfolienbahnen 2, 3 fallen. Die Karte 12 wird dabei so zwischen den beiden Endlosfolienbahnen 2, 3 positioniert, daß eine ihrer Kanten parallel zu den beiden Verbindungspunkten 15 zur Anlage kommt (siehe Fig. 2).

Daraufhin werden die beiden Endlosfolienbahnen 2, 3 unter Einschluß der Karte 12 um eine Kartenlänge weitertransportiert und sodann erneut miteinander verbunden, derart, daß die Karte 12 zwischen den beiden Endlosfolienbahnen 2, 3 und innerhalb der vier, im wesentlichen benachbart zu den Karteneckpunkten angeordneten Verbindungspunkten 15 eingeschlossen ist, wobei die erste Endlosfolienbahn 2 einen ersten unteren Teil 22 und die zweite Endlosfolienbahn 3 einen zweiten oberen Teil 23 der Kartentasche bilden (siehe Fig. 1 und 2).

Sodann wird eine weitere Karte 12 von der Kartenzuführeinrichtung 11 in der beschriebenen Weise zugeführt und zwischen den beiden Endlosfolienbahnen 2, 3 positioniert, wobei die für die jeweils vorhergehende Karte erzeugte Verbindung gleichzeitig auch der darauffolgenden Karte dient. Auf diese Weise wird eine Kartentaschenbahn in Form von hintereinander angeordneten Kartentaschen 21 erzeugt, welche über eine Umlenkrolle 7 umgelenkt und einer zweiten Verbindungseinrichtung 17 zur Verbindung jeweils einer Kartentasche 21 mit dem Träger 24 zugeführt wird.

Die Umlenkrolle 7 weist vorzugsweise eine polygonale Gestalt auf, wobei eine Seitenfläche des Polygons in seinen Maßen den Maßen der Karte 12 entspricht, so daß jeweils eine in eine Kartentasche 21 eingeschlossene Karte 12 an einer Außenfläche des Polygons plan zur Anlage kommt und von der Umlenkrolle 7 ohne die Gefahr eines Bruchs oder einer sonstigen Zerstörung der Karte 12 umgelenkt wird.

Die zweite Verbindungseinrichtung 17 verbindet, beispielsweise durch Verklebung oder Verschweißung, jeweils eine Kartentasche 21 mit dem Träger 24. Nachdem diese Verbindung hergestellt wurde, wird die auf dem Träger 24 befestigte Kartentasche im wesentlichen um eine Kartenlänge weiterbewegt und von einer Schneideeinrichtung 18, die vorteilhafterweise mit der Verbindungseinrichtung 17 gekoppelt ist, von den anderen, in Form der Kartentaschenbahn hintereinanderliegend angeordneten Kartentaschen 21 abgetrennt.

Das auf diese Weise gewissermaßen getaktete Vorwärtsbewegen der Kartentaschenbahn um eine Kartenlänge hat den Vorteil, daß jeweils mit derselben Taktfrequenz einerseits die Karten 12 in der beschriebenen Weise zugeführt und in die Kartentasche 21 eingeschlossen, und andererseits jeweils eine, bereits auf dem Träger 24 befestigte Kartentasche 21 simultan dazu von den anderen in Form der Kartentaschenbahn hintereinanderliegenden Kartentaschen 21 abgetrennt werden können. Dadurch läßt sich in kurzer Zeit eine große Anzahl der auf einem Träger 24 befestigten, in jeweils eine Kartentasche 21 eingeschlossenen Karten 12 erzielen.

Wie aus Fig. 1 hervorgeht, umfaßt die Vorrichtung des weiteren eine Trägerzuführeinrichtung 13, welche Umlenkrollen 14, 16 umfaßt, über die der Träger in Form einer Endlosträgerbahn umgelenkt und der Verbindungseinrichtung 17 zugeführt wird, derart, daß der Träger 24 unterhalb der Verbindungseinrichtung 17 und der Kartentaschenbahn sowie jeweils der auf dem Träger 24 zu befestigenden Kartentasche 21 verläuft.

Die Trägerzuführeinrichtung 13 kann wahlweise aber auch aus einer (nicht dargestellten) Einzelblattzuführung bestehen, welche einzelne Bögen zuführt.

Nachdem die Kartentasche 21 auf dem Träger 24 befestigt ist, wird der Träger 24 zusammen mit der auf ihm befestigten Kartentasche 21 weitertransportiert und im Falle der Endlosträgerbahn in einzelne Bögen zerschnitten, die daraufhin beispielsweise automatisch gefaltet und kuvertiert werden. Das Zuschneiden ist im Falle einer Einzelblattzuführung des Trägers 24 selbstverständlich nicht erforderlich, in diesem Falle werden die einzelnen Bögen zusammen mit den auf ihnen befestigten Kartentaschen 21 gefaltet und kuvertiert (nicht dargestellt).

Wie aus Fig. 3 hervorgeht, ist eine Kartentasche 21, bestehend aus einem ersten unteren Teil 22 und einem zweiten oberen Teil 23 mit einer zwischen diesen beiden Teilen 22, 23 eingeschlossenen Karte 12 derart auf dem Träger 24 befestigt, daß der obere Teil 23 an wenigstens einer seiner Seiten so über seine Verbindung 27, 28 mit dem Träger übersteht, daß ein überstehender Teil 26 leicht ergriffen, und so der zweite Teil 23 vom ersten Teil 22 abgezogen werden kann, wodurch die Karte 12 der Kartentasche 21 entnommen werden kann. Dabei ist die Verbindung 27 des oberen Teils 23 mit dem unteren Teil 22 weniger stark ausgebildet als die darunterliegende Verbindung 28 des unteren Teils 22 mit dem Träger 24. Auf diese Weise wird verhindert, daß erstens beim Abziehen des oberen Teils 23 der untere Teil 22 zusammen mit dem oberen Teil 23 vom Träger 24 entfernt wird, und daß zweitens der Träger 24 beim Abziehen des oberen Teils 23 beispielsweise durch Zerreißen beschädigt wird.

## Patentansprüche

1. Verfahren zum Aufbringen von Karten, insbesondere von Kredit-, Ausweis-, Mitgliedskarten u.dgl. auf einen Träger (24), wobei auf dem Träger (24) wenigstens eine Folie unter Ausbildung wenigstens einer wenigstens eine Karte einschließenden Kartentasche (21) lösbar befestigt wird und wobei ein oberer, die Karte überdeckender Teil (23) der Kartentasche (21) an wenigstens einer seiner Seiten so über seine Verbindung (27, 28,) mit dem Träger (24) übersteht, daß er zur Freigabe der Karte von dem Träger (24) abgezogen werden kann, dadurch gekennzeichnet, daß man zwei Endlosfolienbahnen (2, 3) zum Herstellung einer Bahn von hintereinanderliegenden, jeweils in eine Kartentasche (21) eingeschlossenen Karten (12) (Kartentaschenbahn) zunächst wiederholt unter Einschluß jeweils wenigstens einer Karte (12) miteinander verbindet, und daß man anschließend jeweils eine Kartentasche (21) der Kartentaschenbahn mit dem Träger (24) verbindet, wobei der überdeckende Teil (23) von einem unteren Teil (22) der Folie zur Freigabe der Karte (12) abgezogen werden kann.

2. Verfahren nach Anspruch 1, dadurch gekennzeichnet, daß man die Kartentaschenbahn durch folgende Verfahrensschritte erzeugt:
a) man führt die beiden Endlosfolienbahnen (2, 3) über Umlenkrollen (4, 5, 6) an einer Stelle (8) zusammen und verbindet sie dort mittels einer ersten Verbindungseinrichtung (10) an wenigstens zwei Verbindungspunkten (15) miteinander,
b) man positioniert daraufhin vermittels einer Kartenzuführeinrichtung (11) eine Karte (12) zwischen den beiden Endlosfolienbahnen (2, 3), derart, daß eine ihrer Kanten benachbart zu den Verbindungspunkten (15) zur Anlage kommt,
c) man transportiert danach die Endlosfolienbahnen (2, 3) unter Einschluß der Karte (12) um eine Kartenlänge weiter,
d) man verbindet die beiden Endlosfolienbahnen (2, 3) daraufhin mittels der ersten Verbindungseinrichtung (10) an wenigstens zwei benachbart zu einer weiteren Kante der Karte (12) angeordneten Verbindungspunkten (15) miteinander, derart, daß die Karte (12) zwischen beiden Endlosfolienbahnen (2, 3) eingeschlossen ist, wobei die erste Endlosfolienbahn (2) einen ersten,unteren Teil (22) und die zweite Endlosfolienbahn (3) einen zweiten, oberen Teil (23) der Kartentasche (21) bilden, und
e) man wiederholt zur Erzeugung der Kartentaschenbahn die Verfahrensschritte b) bis e).

3. Verfahren nach Anspruch 1 oder 2, dadurch gekennzeichnet, daß die Kartentaschenbahn über eine Umlenkrolle (7) von polygonaler Gestalt einer zweiten Verbindungseinrichtung (17) zugeführt wird.

4. Verfahren nach einem der vorstehenden Ansprüche, dadurch gekennzeichnet, daß der Träger (24) in Form einer Endlosbahn zugeführt wird.

5. Verfahren nach einem der Ansprüche 1 bis 3, dadurch gekennzeichnet, daß der Träger (24) in Form einzelner Blätter mittels eines Einzelblatteinzugs zugeführt wird.

6. Verfahren nach Anspruch 3, dadurch gekennzeichnet, daß zunächst jeweils eine Kartentasche (21) auf dem Träger (24) mittels der zweiten Verbindungseinrichtung (17) befestigt wird, daß daraufhin der Träger (24) Zusammen mit der auf ihm befestigten Kartentasche (21) zu einer Schneideeinrichtung (18) weitertransportiert wird, wobei die Kartentaschenbahn durch diesen Transport mitgeführt wird, und daß sodann die auf dem Träger (24) befestigte Kartentasche (21) von den anderen in Form der Kartentaschenbahn zusammenhängenden Kartentaschen (21) mittels einer Schneideeinrichtung (18) getrennt wird.

7. Verfahren nach einem der vorstehenden Ansprüche, dadurch gekennzeichnet, daß die Verbindungen (15, 27, 28,) Verschweißungen sind.

8. Verfahren nach einem der vorstehenden Ansprüche, dadurch gekennzeichnet, daß die Verbindungen (15, 27, 28,) Verklebungen sind.

9. Verfahren nach einem der vorstehenden Ansprüche, dadurch gekennzeichnet, daß die Kartentasche (21) im wesentlichen allseits geschlossen ist.

10. Verfahren nach Anspruch 1, dadurch gekennzeichnet, daß die Folie aus einem transparenten Material besteht.

11. Verfahren nach Anspruch 1, dadurch gekennzeichnet, daß die Folie aus Kunststoff besteht.

12. Verfahren nach Anspruch 1, dadurch gekennzeichnet, daß der Träger (24) aus Papier besteht.

13. Vorrichtung, insbesondere zur Durchführung des Verfahrens nach Anspruch 1, mit Umlenkrollen, über die wenigstens eine Endlosbahn, bestehend aus Kartentaschenmaterial, geführt ist, mit einer Kartenzuführeinrichtung, um wiederholt Karten zuzuführen, mit einer Trägerzuführeinrichtung, um einen Träger (24) zuzuführen, mit wenigstens einer Verbindungseinrichtung (17) zur Verbindung der wenigstens einen Endlosbahn (23) mit dem Träger (24) unter Bildung einer Kartentasche (21) auf dem Träger (24) und mit einer Schneideeinrichtung (18) zum Abtrennen jeweils einer Kartentasche (21), wobei die Kartentasche (21) mittels der Verbindungseinrichtung (17) derart auf dem Träger (24) befestigbar ist, daß ein oberer Teil (23) der Kartenrasche (21) an wenigstens einer seiner Seiten so über seine Verbindung (27, 28) mit dem Träger (24) übersteht, daß der obere Teil (23) von dem Träger abziehbar ist, dadurch gekennzeichnet, daß die Kartenzuführeinrichtung (11, 12) die zugeführten Karten (12) zwischen zwei über die Umlenkrollen (4, 5, 6, 7) geführten Endlosbahnen (2, 3) positioniert und daß eine erste Verbindungseinrichtung (10) die beiden Endlosbahnen unter Einschluß der Karte zur Ausbildung der Kartentasche (21) miteinander und eine zweite Verbindungseinrichtung (17) wiederholt jeweils eine Kartentasche (21) mit dem Träger (24) verbindet, derart, daß der überdeckende Teil (23) von einem unteren Teil (22) der Folie zur Freigabe der Karte (12) abgezogen werden kann.

14. Vorrichtung nach Anspruch 13, dadurch gekennzeichnet, daß die Trägerzuführeinrichtung (13) eine über Umlenkrollen (14, 16) geführte Endlosträgerbahn umfaßt, welche unterhalb der zweiten Verbindungseinrichtung (17) verläuft.

15. Vorrichtung nach Anspruch 13, dadurch gekennzeichnet, daß die Trägerzuführeinrichtung (13) eine Einzelblattzuführung ist, welche einzelne Trägerblätter unterhalb der zweiten Verbindungseinrichtung (17) zuführt.

16. Vorrichtung nach einem der Ansprüche 13 bis 15, dadurch gekennzeichnet, daß die Verbindungseinrichtungen (10,17) Schweißeinrichtungen sind.

17. Vorrichtung nach einem der Ansprüche 13 bis 15, dadurch gekennzeichnet, daß die Verbindungseinrichtungen (10,17) Klebeeinrichtungen sind.

18. Vorrichtung nach Anspruch 13, dadurch gekennzeichnet, daß die Schneideeinrichtung (18) mit der zweiten Verbindungseinrichtung (17) gekoppelt ist.

19. Vorrichtung nach einem der Ansprüche 13 bis 18, dadurch gekennzeichnet, daß zur Führung einer Bahn von hintereinanderliegenden, jeweils in eine Kartentasche (21) eingeschlossenen Karten (12) eine Umlenkrolle (7) von polygonaler Gestalt vorgesehen ist.

## Claims

1. A method of placing cards, in particular credit cards, identity cards, membership cards and the like, on a carrier (24), wherein at least one film is detachably fixed to the carrier (24) to form at least one card pocket (21) enclosing at least one card, and wherein an upper part (23) of the card pocket (21) covering the card projects beyond its connection (27, 28) to the carrier (24) on at least one of its sides in such a manner that it can be pulled away from the carrier (24) to release the card, characterised in that, to form a strip of successive cards (12) each enclosed in a card pocket (21) (card-pocket strip), two continuous film strips (2, 3) are first interconnected, repeatedly enclosing at least one card (12), and in that each card pocket (21) of the card-pocket strip is then connected to the carrier (24), the covering part (23) being removable from the lower part (22) of the film to release the card (12).

2. A method according to claim 1, characterised in that the card-pocket strip is produced by the following steps:
a) the two continuous film strips (2, 3) are brought together via deflection rollers (4, 5, 6) at a position (8), where they are interconnected at at least two connecting points (15) by means of a first connecting device (10),
b) next, a card (12) is positioned between the two continuous film strips (2, 3) by means of a card feeder (11) in such a manner that one of its edges comes to rest adjacent to the connecting points (15),
c) the continuous film strips (2, 3) enclosing the card (12) are then moved on further by one card length,
d) the two continuous film strips (2, 3) are subsequently interconnected by means of the first connecting device (10) at at least two connecting points (15) arranged adjacent to a further edge of the card (12) in such a manner that the card (12) is enclosed between the two continuous film strips (2, 3), the first continuous film strip (2) forming a first, lower part (22), and the second continuous film strip (3) forming a second, upper part (23) of the card pocket (21), and
e) steps b) to e) are repeated to produce the card-pocket strip.

3. A method according to claim 1 or 2, characterised in that the card-pocket strip is conveyed to a second connecting device (17) via a deflection roller (7) of polygonal shape.

4. A method according to any one of the preceding claims, characterised in that the carrier (24) is supplied in the form of a continuous strip.

5. A method according to any one of claims 1 to 3, characterised in that the carrier (24) is supplied in the form of individual sheets by means of a single-sheet feeder.

6. A method according to claim 3, characterised in that first a card pocket (21) is fixed to the carrier (24) by means of the second connecting device (17), in that the carrier (24) together with the card pocket (21) fixed thereto is then conveyed further to a cutting arrangement (18), the card-pocket strip being conveyed at the same time, and in that the card pocket (21) fixed to the carrier (24) is then separated from the other card pockets (21), connected to form the card-pocket strip, by means of the cutting arrangement (18).

7. A method according to any one of the preceding claims, characterised in that the connections (15, 27, 28) are welded connections.

8. A method according to any one of the preceding claims, characterised in that the connections (15, 27, 28) are glued connections.

9. A method according to any one of the preceding claims, characterised in that the card pocket (21) is substantially closed on all sides.

10. A method according to claim 1, characterised in that the film comprises transparent material.

11. A method according to claim 1, characterised in that the film comprises plastics.

12. A method according to claim 1, characterised in that the carrier (24) comprises paper.

13. A device, in particular for carrying out the method according to claim 1, comprising deflection rollers, over which the at least one continuous strip comprising card-pocket material is guided, a card feeder for repeatedly supplying cards, a carrier feeder for supplying a carrier (24), at least one connecting device (17) for connecting the at least one continuous strip (23) to the carrier (24) to form a card pocket (21) on the carrier (24), and a cutting arrangement (18) for cutting off one card pocket (21) at a time, wherein the card pocket (21) is fixable to the carrier (24) by means of the connecting device (17) in such a manner that an upper part (23) of the card pocket (21) projects beyond its connection (27, 28) to the carrier (24) on at least one of its sides in such a manner that the upper part (23) can be pulled away from the carrier (24), characterised in that the card feeder (11, 12) positions the supplied cards (12) between two continuous strips (2, 3) guided over the deflection rollers (4, 5, 6, 7), and in that a first connecting device (10) interconnects the two continuous strips, enclosing the card to form the card pocket (21), and a second connecting device (17) repeatedly connects a card pocket (21) to the carrier (24) in such a manner that the covering part (23) can be pulled away from a lower part (22) of the film to release the card (12).

14. A device according to claim 13, characterised in that the carrier feeder (13) comprises a continuous carrier strip guided over deflection rollers (14, 16) and extending underneath the second connecting device (17).

15. A device according to claim 13, characterised in that the carrier feeder (13) is a single-sheet feeder which feeds individual carrier sheets underneath the second connecting device (17).

16. A device according to any one of claims 13 to 15, characterised in that the connecting devices (10, 17) are welding devices.

17. A device according to any one of claims 13 to 15, characterised in that the connecting devices (10, 17) are gluing devices.

18. A device according to claim 13, characterised in that the cutting arrangement (18) is attached to the second connecting device (17).

19. A device according to any one of claims 13 to 18, characterised in that a deflection roller (7) of polygonal shape is provided for conveying a strip of successive cards (12) each enclosed in a card pocket (21).

## Revendications

1. Procédé pour disposer des cartes, en particulier des cartes de crédit, d'identité, de membre, et analogues sur un support (24), sur le support (24) étant fixée de façon désolidarisable au moins une feuille en constituant au moins une poche à carte (21) enfermant au moins une carte, et où une partie supérieure (23), recouvrant la carte, de la poche à carte (21) fait saillie en au moins l'un de ses cotés au-dessus de sa liaison (27, 28) avec le support (24), de manière à pouvoir être tirée pour libérer la carte du support (24),
caractérisé en ce qu'on relie ensemble d'abord de façon répétitive deux bandes de feuilles continues (2, 3) pour fabriquer une bande (bande de poches à cartes), constituée de cartes (12) situées l'une derrière l'autre, chaque fois incluses dans une poche à carte (21), en incluant chaque fois au moins une carte (12), et en ce qu'ensuite chaque fois on relie une poche à carte (21) de la bande de poches à cartes au support (24), la partie (23) en dépassement pouvant être tirée d'une partie inférieure (22) de la feuille en vue de libérer la carte (12).

2. Procédé selon la revendication 1,
caractérisé en ce qu'
on produit la bande de poches à cartes en procédant par les étapes de procédé ci-après:
a) on guide les deux bandes de feuilles continues (2,3), par des galets de renvoie (4, 5, 6), en un emplacement (8), conjointement, et on les relie ensemble à cet endroit au moyen d'un premier dispositif de liaison (10), la liaison se faisant en au moins deux points de liaison (15),
b) suite à cela, on positionne, au moyen d'un dispositif d'amenée de cartes (11), une carte (12) entre les deux bandes de feuilles continues (2,3), de manière que l'une de leurs arêtes viennent en appui au voisinage des points de liaison (15),
c) on continue ensuite le transport des bandes de feuilles continues (2, 3) en incluant la carte (12), ce déplacement étant de la longueur d'une carte,
d) on relie ensuite les deux bandes de feuilles continues (2,3), au moyen du premier dispositif de liaison (10), en au moins deux points de liaison (15) voisins d'une autre arête de la carte (12), de manière que la carte (12) soit enfermée entre deux bandes de feuilles continues (2, 3), la première bande de feuilles continues (2) constituant une première partie inférieure (22) et la deuxième bande de feuilles continues (3) constituant une deuxième partie supérieure (23) de la poche à carte (21), et
e) on répète les étapes de procédé b) à e) pour produire une bande de poches à cartes.

3. Procédé selon la revendication 1 ou 2,
caractérisé en ce que
la bande de poches à cartes est amenée à un deuxième dispositif de liaison (17) en poussant sur un galet de renvoi (7) à configuration polygonale.

4. Procédé selon l'une des revendications précédentes,
caractérisé en ce que
le support (24) est amené sous la forme d'une bande continue.

5. Procédé selon l'une des revendications 1 à 3,
caractérisé en ce que
le support (24) est amené sous la forme de feuilles individuelles, au moyen d'un organe d'insertion de feuilles individuelles.

6. Procédé selon la revendication 3,
caractérisé en ce que
• d'abord chaque fois une poche à carte (21) est fixée sur le support (24) au moyen du deuxième dispositif de liaison (17), en ce qu'ensuite le support (24), conjointement avec la poche à carte (21) fixée sur lui, continue à être transporté à un dispositif de découpage (18), la bande de poches à cartes étant guidée conjointement par ce transport, et
• ensuite, la poche à carte (21) fixée sur le support (24) est séparée, au moyen d'un dispositif de découpage (18), des autres poches à cartes (21) attachées sous la forme de la bande de poches à cartes.

7. Procédé selon l'une des revendications précédentes,
caractérisé en ce que
les liaisons (15, 27, 28) sont des soudages.

8. Procédé selon l'une des revendications précédentes,
caractérisé en ce que
les liaisons (15, 27, 28) sont des collages.

9. Procédé selon l'une des revendications précédentes,
caractérisé en ce que
la poche à carte (21) est pratiquement fermée de tous cotés.

10. Procédé selon la revendication 1,
caractérisé en ce que
la feuille est constituée d'un matériau transparent.

11. Procédé selon la revendication 1,
caractérisé en ce que
la feuille est constituée d'une matière synthétique.

12. Procédé selon la revendication 1,
caractérisé en ce que
le support (24) est constitué de papier.

13. Dispositif, en particulier pour la mise en oeuvre du procédé selon la revendication 1, équipé de galets de renvoi, sur lesquels une bande continue, constituée d'un matériau de poches à cartes, est guidée, avec un dispositif d'amenée de cartes, pour amener de façon répétitive des cartes, avec un dispositif d'amenée de support, pour amener un support (24), avec au moins un dispositif de liaison (17) destiné à établir la liaison au moins d'une bande continue (23) au support (24) en constituant une poche à carte (21) sur le support (24), et avec un dispositif de découpage (18) pour séparer chaque fois une poche à carte (21), la poche à carte (21) étant susceptible être fixée au moyen du dispositif de liaison (17) sur le support (24), de manière qu'une partie supérieure (23) de la poche à carte (21) dépasse en au moins l'un de ses cotés sur sa liaison (27, 28) au support (24), de manière que la partie supérieure (23) puisse être extraite du support,
caractérisé en ce que
• le dispositif d'amenée de cartes (11,12) positionne les cartes (12) amenées entre deux bandes continues (2, 3) guidées sur les galets de renvoi (4, 5, 6, 7), et
• un premier dispositif de liaison (10) relie ensemble chaque fois de façon répétitive les deux bandes continues en incluant la carte pour constituer la poche à carte (21), et un deuxième dispositif de liaison (17) de façon répétitive chaque fois relie une poche à carte (21) au support (24), de manière que la partie (23) recouvrante puisse être tirée par une partie inférieure (22) de la feuille, en vue de libérer la carte (12).

14. Dispositif selon la revendication 13,
caractérisé en ce que
le dispositif d'amenée de supports (13) comprend une bande support continue guidée sur des galets de renvoi (14, 16), bande s'étendant au-dessous du deuxième dispositif de liaison (17).

15. Dispositif selon la revendication 13,
caractérisé en ce que
le dispositif d'amenée de supports (13) est un dispositif d'amenée de feuilles individuelles qui est amène des feuilles individuelles au-dessous du deuxième dispositif de liaison (17).

16. Dispositif selon l'une des revendications 13 à 15,
caractérisé en ce que
les dispositifs de liaison (10, 17) sont des dispositifs de soudage.

17. Dispositif selon l'une des revendications 13 à 15,
caractérisé en ce que
les dispositifs de liaison (10, 17) sont des dispositifs de collage.

18. Dispositif selon la revendication 13,
caractérisé en ce que
le dispositif de découpage (18) est couplé au deuxième dispositif de liaison (17).

19. Dispositif selon l'une des revendications 13 à 18,
caractérisé en ce que
pour guider une bande de cartes (12) situées les unes derrière les autres, enfermées chacune dans une poche à carte (21), est prévu un galet de renvoi (7) à configuration polygonale.
